# EUROPÄISCHE PATENTSCHRIFT

(11) **EP 2 702 318 B1**
(45) Veröffentlichungstag und Bekanntmachung des Hinweises auf die Patenterteilung: **06.06.2018**
(21) Anmeldenummer: 12718638.5
(22) Anmeldetag: 26.04.2012
(51) Int. Cl.: F21V 14/04, F21V 14/08

(54) **AUSSENLEUCHTE ZUR BELEUCHTUNG EINER GEBÄUDEFLÄCHE**
EXTERIOR LUMINAIRE FOR ILLUMINATING A BUILDING FACE
ÉCLAIRAGE EXTÉRIEUR POUR ÉCLAIRER UNE SURFACE DE BÂTIMENT

(30) Priorität: 28.04.2011 DE 202011000999 U
(43) Veröffentlichungstag der Anmeldung: 05.03.2014
(73) Patentinhaber: Zumtobel Lighting GmbH, 6850 Dornbirn (AT)
(72) Erfinder: EBERLE, Daniel, A-6850 Dornbirn (AT); WESSIN, Herbert, A-6923 Lauterach (AT)
(74) Vertreter: Thun, Clemens
(86) Internationale Anmeldenummer: PCT/EP2012/057605
(87) Internationale Veröffentlichungsnummer: WO 2012/146635

(56) Entgegenhaltungen:
- EP-A2- 0 290 162
- WO-A1-2008/098360
- DE-A1- 10 032 365
- US-A1- 2009 034 272

## Beschreibung

Die Erfindung betrifft eine Außenleuchte zur Beleuchtung einer Gebäudefläche, wobei die Außenleuchte ein Gehäuse mit einer Außenfläche aufweist, die das Gehäuse zu einem Außenraum hin begrenzt, sowie wenigstens eine LED (lichtemittierende Diode), die innerhalb des Gehäuses angeordnet ist und eine, in der Außenfläche angeordnete Lichtabgabefläche zur Abgabe eines durch die wenigstens eine LED erzeugten Lichts in Form eines Lichtbündels.

Bei einer derartigen bekannten Außenleuchte kann es im Betrieb dazu kommen, dass ein Teil der Lichtstrahlen des Lichtbündels an der zu beleuchtenden Gebäudefläche vorbei verläuft, wodurch der Wirkungsgrad bzw. die Effizienz der Außenleuchte reduziert ist. Außerdem kann es bei der bekannten Außenleuchte dazu kommen, dass durch das Lichtbündel Personen geblendet werden, die sich innerhalb des betreffenden Gebäudes befinden. Dies ist insbesondere für Personen innerhalb eines Raums des Gebäudes der Fall, wenn die Außenleuchte zum Betrieb auf einem Sims eines Fensters dieses Raums montiert ist.

Aus der WO 2008/098360 A1 ist ein optisches System für eine Leuchte bekannt, das eine LED und einen Diffusor aufweist, über den das Licht der LED nach außen abgegeben wird. Weiterhin umfasst das System einen schwenkbar gelagerten Reflektor zur Beeinflussung des Lichts.

Aus der DE 100 32 365 A1 ist eine Leuchte mit Querträger-Elementen bekannt, sowie mit Lichtverteiler-Flügel, die an Seitenarmen befestigt sind. Die Lichtverteiler-Flügel sind dabei über die Seitenarme schwenkbar an den Querträger-Elementen gelagert.

Der Erfindung liegt die Aufgabe zugrunde, eine entsprechende verbesserte Außenleuchte anzugeben. Insbesondere soll die Außenleuchte eine verbesserte Effizienz aufweisen und/oder eine verminderte Beeinträchtigung von im Gebäude befindlichen Personen ermöglichen können.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Außenleuchte zur Beleuchtung einer Gebäudefläche vorgesehen, die ein Gehäuse mit einer Außenfläche aufweist, die das Gehäuse zu einem Außenraum hin begrenzt. Weiterhin weist die Außenleuchte wenigstens eine LED auf, die innerhalb des Gehäuses angeordnet ist, sowie eine, in der Außenfläche angeordnete Lichtabgabefläche zur Abgabe eines durch die wenigstens eine LED erzeugten Lichts in Form eines Lichtbündels. Weiterhin weist die Außenleuchte ein Lichtbeeinflussungselement zur räumlichen Einschränkung des Lichtbündels auf, wobei das Lichtbeeinflussungselement relativ zu dem Gehäuse um eine Schwenkachse schwenkbar gelagert ist.

Durch das Lichtbeeinflussungselement lässt sich eine räumliche Begrenzung bzw. Einschränkung des Lichtbündels bewirken, so dass ein Anteil des Lichtbündels bzw. von Lichtstrahlen des Lichtbündels, der bei Betrieb der Außenleuchte nicht auf die zu beleuchtende Gebäudefläche trifft, verringert werden kann. Hierdurch lässt sich die Effizienz der Leuchte steigern. Durch die schwenkbare Anordnung lässt sich das Lichtbeeinflussungselement hierbei besonders gut in Abhängigkeit der jeweiligen räumlichen Gegebenheiten einstellen.

Vorzugsweise weist das Lichtbeeinflussungselement eine reflektierende Fläche auf, wobei das Lichtbeeinflussungselement derart relativ zu dem Gehäuse schwenkbar gelagert ist, dass in einer Schwenkposition die reflektierende Fläche das Lichtbündel zu der räumlichen Einschränkung trifft. Hierdurch ist ermöglicht, dass ein Anteil von Lichtstrahlen des Lichtbündels, der ohne das Lichtbeeinflussungselement nicht auf die zu beleuchtende Gebäudefläche treffen würde, durch die reflektierende Fläche auf die zu beleuchtende Gebäudefläche umgelenkt wird, so dass die Außenleuchte eine gesteigerte Effizienz aufweist.

Die reflektierende Fläche ist dabei besonders wirksam, wenn sie Strukturelemente zur verbesserten Lichtbeeinflussung aufweist, beispielsweise Rillen und/oder Facetten. Erfindungsgemäß ist das Gehäuse länglich geformt und weist dabei vorzugsweise eine Längsachse auf, die parallel zu der Schwenkachse verläuft. Dies ermöglicht eine vergleichsweise unauffällige Anordnung der Außenleuchte im Bereich der zu beleuchtenden Gebäudefläche.

Bevorzugt weist die Außenleuchte außerdem wenigstens eine weitere Lichtabgabefläche auf, die vorzugsweise analog zu der zuerst genannten Lichtabgabefläche ausgebildet ist, wobei die zuerst genannte Lichtabgabefläche und die wenigstens eine weitere Lichtabgabefläche längs einer Geraden angeordnet sind. Hierdurch wird eine Lichtabgabe längs eines länglichen Bereichs ermöglicht, wodurch - bei großer Effizienz - ein besonders großer Bereich der zu beleuchtenden Gebäudefläche erhellt werden kann. Vorzugsweise verläuft dabei die Gerade parallel zu der Schwenkachse.

Eine besonders handhabungsfreundliche Bedienung der Außenleuchte lässt sich erzielen, wenn - wie erfindungsgemäß vorgesehen - das Lichtbeeinflussungselement an zwei gegenüberliegenden Seiten jeweils einen Schwenkarm aufweist und dabei die Ausgestaltung derart ist, dass die Schwenkachse durch die beiden Schwenkarme verläuft.

Eine mögliche Blendung von Personen lässt sich besonders gut vermeiden, wenn - wie erfindungsgemäß vorgesehen - die Außenleuchte weiterhin ein Abschattungselement zur weitergehenden räumlichen Einschränkung des Lichtbündels aufweist, und zwar auf einer, mit Bezug auf einen mittleren Bereich des Lichtbüridels, gegenüberliegenden Seite. Vorzugsweise ist dabei das Abschattungselement unmittelbar mit dem Lichtbeeinflussungselement verbunden. Hierdurch ist eine Einstellbarkeit des Abschattungselements gegeben.

Weiterhin vorzugsweise ist dabei das Abschattungselement relativ zu dem Lichtbeeinflussungselement beweglich angeordnet. Hierdurch ist eine noch weitergehende Einstellbarkeit des Abschattungselements in unterschiedliche Positionen relativ zu der Lichtabgabefläche ermöglicht. Besonders bevorzugt ist dabei das Abschattungselement linear verschiebbar gegenüber dem Lichtbeeinflussungselement gelagert, insbesondere längs einer Richtung auf die Außenfläche zu bzw. von der Außenfläche weg.

Die Erfindung wird im Folgenden anhand eines Ausführungsbeispiels und mit Bezug auf die Zeichnungen näher erläutert. Es zeigen:
- Fig. 1: eine perspektivische Skizze eines Ausführungsbeispiels einer erfindungsgemäßen Außenleuchte,
- Fig. 2: einen entsprechenden Querschnitt,
- Fig. 3: eine entsprechende Draufsicht und
- Fig. 4: eine entsprechende Seitenansicht.

Fig. 1 zeigt eine perspektivische Skizze eines Ausführungsbeispiels einer erfindungsgemäßen Außenleuchte zur Beleuchtung einer Gebäudefläche. Insbesondere kann es sich bei der Außenleuchte um eine Fassadenleuchte handeln. Die Außenleuchte kann zur Installation auf einem (in den Figuren nicht gezeigten) Fenstersims ausgestaltet bzw. vorgesehen sein, so dass mit der Außenleuchte die Fensterlaibung des betreffenden Fensters beleuchtet werden kann.

Die Außenleuchte weist ein Gehäuse 2 mit einer Außenfläche 4 auf, die das Gehäuse 2 zu einem Außenraum A hin begrenzt. Insbesondere kann vorgesehen sein, dass es sich bei der Außenfläche 4 um eine Begrenzungsfläche des Gehäuses 2 handelt, die in einer zum Betrieb vorgesehenen Orientierung der Außenleuchte vertikal nach oben weist bzw. um eine "Deckfläche" des Gehäuses 2. Im Folgenden wird in der Beschreibung von dieser Orientierung ausgegangen, so dass in diesem Sinne die Außenfläche 4 "nach oben" weist.

Weiterhin weist die Außenleuchte wenigstens eine LED auf, die innerhalb des Gehäuses 2 angeordnet ist. In der Außenfläche 4 ist eine Lichtabgabefläche 6 zur Abgabe eines durch die wenigstens eine LED erzeugten Lichts in Form eines Lichtbündels 8 angeordnet. Die Lichtabgabefläche 6 ist dementsprechend vorteilhaft lichtdurchlässig oder zumindest teilweise lichtdurchlässig. In Fig. 1 ist das Lichtbündel 8 lediglich sehr schematisch durch einige Pfeile angedeutet. Fig. 2 zeigt eine Querschnittdarstellung der Außenleuchte, in der das Lichtbündel 8 ebenfalls sehr schematisch durch Pfeile angedeutet ist.

Vorzugsweise ist die Außenleuchte derart gestaltet, dass das Lichtbündel 8 elliptisch bzw. breitstrahlend ist; dies ist mit Bezug auf eine möglichst effektive Beleuchtung einer Gebäudefläche von Vorteil. Die Anordnung ist bevorzugt derart, dass ein mittlerer Bereich 8_{M} des Lichtbündels 8 um die vertikal nach oben weisende Richtung herum bzw. um eine Flächennormale der Lichtabgabefläche 6 herum verläuft.

In Fig. 3 ist eine Draufsicht auf die Außenleuchte skizziert. Man erkennt die Lichtabgabefläche 6 in der Außenfläche 4. Wie im gezeigten Beispiel der Fall, kann die Außenleuchte noch wenigstens eine weitere Lichtabgabefläche 6' aufweisen, die vorzugsweise analog zu der zuerst genannten Lichtabgabefläche 6 ausgebildet ist. Insbesondere ist die wenigstens eine weitere Lichtabgabefläche 6' dementsprechend auch in der Außenfläche 4 des Gehäuses 2 angeordnet. Bevorzugt sind wenigstens zwei weitere Lichtabgabeflächen 6' vorgesehen; im gezeigten Beispiel sind drei weitere Lichtabgabeflächen 6' vorgesehen, so dass die Außenleuchte insgesamt vier Lichtabgabeflächen 6, 6' aufweist.

Das Gehäuse 2 kann insgesamt länglich geformt sein und dabei eine Längsachse L aufweisen, wobei insbesondere vorgesehen sein kann, dass die Außenleuchte zum Betrieb derart auf dem Fenstersims angeordnet wird, dass die Längsachse L parallel zur Längsachse des Fenstersimses ausgerichtet ist. Hierdurch lässt sich die Außenleuchte vergleichsweise unauffällig auf dem Fenstersims montieren und dabei eine Lichtabgabe erzielen, deren Ursprung sich entlang eines länglichen Bereichsabschnitts des Fenstersimses erstreckt. Hierdurch ist eine besonders gute, effektive und auch gleichmäßige Beleuchtung der betreffenden Fensterlaibung ermöglicht.

Wie in Fig. 3 exemplarisch gezeigt, sind die Lichtabgabeflächen 6, 6' vorzugsweise längs einer Geraden G angeordnet, die weiterhin vorzugsweise parallel zu der Längsachse L des Gehäuses 2 orientiert verläuft. Auf diese Weise lässt sich mit Bezug auf die Längsachse *L* an unterschiedlichen Stellen mit der Außenleuchte eine entsprechende Lichtabgabe, jeweils in Form eines entsprechenden Lichtbündels erzeugen, so dass eine besonders "breite" Lichtabgabe ermöglicht ist, was beispielsweise im Fall einer Beleuchtung einer Fensterlaibung besonders vorteilhaft ist.

Im gezeigten Beispiel ist in einem mittleren Bereich 22 des Gehäuses 2 ein Konverter zur Stromversorgung und Ansteuerung der wenigstens einen LED angeordnet. Mit Bezug auf die Längsachse *L* des Gehäuses 2 seitlich des mittleren Bereichs 22 befindet sich die Lichtabgabefläche 6 und vorzugsweise auf der entsprechenden anderen Seite eine der wenigstens einen weiteren Lichtabgabefläche 6'. Insbesondere kann die Anordnung der Lichtabgabeflächen 6 bzw. 6' symmetrisch zum mittleren Bereich 22 ausgebildet sein.

Die wenigstens eine LED ist vorzugsweise Teil eines LED-Strahlers, wobei die Lichtabgabefläche 6 dem LED-Strahler zugeordnet ist. Insbesondere kann dementsprechend für jede Lichtabgabefläche 6, 6' ein dazugehöriger LED-Strahler vorgesehen sein. Weiterhin vorzugsweise ist die LED bzw. der LED-Strahler auf der der Außenfläche 4 gegenüberliegenden Seite mit einem Kühlkörper thermisch leitend verbunden.

Weiterhin weist die Außenleuchte ein Lichtbeeinflussungselement 10 zur räumlichen Einschränkung des Lichtbündels 8 auf. Wie in Fig. 2 schematisch angedeutet, kann durch das Lichtbeeinflussungselement 10 ein Anteil 8' des Lichtbündels 8, der bei Betrieb der Außenleuchte ohne das Lichtbeeinflussungselement 10 die zu beleuchtende Gebäudefläche nicht treffen würde und insoweit "unnütz" wäre, durch das Lichtbeeinflussungselement 10 unterbrochen werden, so dass eine verbesserte Nutzung dieses Anteils 8' ermöglicht ist.

Hierzu weist das Lichtbeeinflussungselement 10 vorzugsweise eine reflektierende Fläche 12 auf; hierdurch lässt sich erzielen, dass der genannte Anteil 8' so umgelenkt wird, dass er als weiterer Anteil 8" auf die zu beleuchtende Gebäudefläche trifft. In diesem Fall bildet das Lichtbeeinflussungselement 10 somit ein "Lichtlenkelement".

Um das Lichtbeeinflussungselement 10 in diesem Sinne auf die beim jeweiligen Betrieb gegebenen Randbedingungen gut einstellen zu können ist es um eine Schwenkachse S schwenkbar gegenüber dem Gehäuse 2 gelagert. In Fig. 2 ist diese Bewegung mit einem Doppelpfeil *B* angedeutet. Die Ausgestaltung ist dabei vorzugsweise derart, dass die Schwenkachse S parallel zu der Längsachse *L* des Gehäuses 2 verläuft bzw. mit dieser zusammenfällt.

Vorzugsweise ist das Lichtbeeinflussungselement 10 relativ zu dem Gehäuse 2 derart schwenkbar gelagert, dass in einer - exemplarisch in Fig. 2 skizzierten - Schwenkposition die zu reflektierende Fläche 12 das Lichtbündel 8 zu der räumlichen Einschränkung trifft.

Die reflektierende Fläche 12 weist weiterhin vorteilhaft zur verbesserten Lichtbeeinflussung Strukturelemente auf, beispielsweise in Form von Rillen oder Facetten.

Eine besonders einfache Handhabung zur Einstellung des Lichtbeeinflussungselements 10 lässt sich erzielen, wenn das Lichtbeeinflussungselement 10 an zwei gegenüberliegenden Seiten jeweils einen Schwenkarm 13 aufweist und dabei die Ausgestaltung derart ist, dass die Schwenkachse S durch die beiden Schwenkarme 13 verläuft. Das Lichtbeeinflussungselement 10 kann dabei insbesondere insgesamt bügelförmig bzw. bügelartig ausgebildet sein, wobei die Schwenkarme 13 das Gehäuse 2 umgreifend angeordnet sind. Durch entsprechende Ausrichtung des Lichtlenkelements bzw. Lichtbeeinflussungselements 10 kann somit erzielt werden, dass über die Lichtabgabefläche 6 abgegebene Licht zumindest zu einem besonders großen Anteil auf die zu beleuchtende Gebäudefläche bzw. Fensterlaibung gelenkt wird. Natürlich ist die Ausgestaltung der Außenleuchte vorzugsweise mit Bezug auf die weiteren Lichtabgabeflächen 6' analog.

Vorteilhaft ist zur Fixierung des Lichtbeeinflussungselements 10 ein Arretierelement 17 vorgesehen, das sich einerseits am Gehäuse 2 abstützt und andererseits das Lichtbeeinflussungselement 10 in wenigstens einer Schwenkposition fixierend hält.

Zur Vermeidung einer möglichen Blendung von Personen, die sich in dem Raum mit dem betreffenden Fenster befinden, weist die Außenleuchte weiterhin vorteilhaft ein Abschattungselement 14 auf, das zur weitergehenden räumlichen Einschränkung des Lichtbündels 8 ausgebildet ist, und zwar auf einer, mit Bezug auf den mittleren Bereich 8_{M} des Lichtbündels 8, gegenüberliegenden Seite.

Vorzugsweise ist das Abschattungselement 14 unmittelbar mit dem Lichtbeeinflussungselement 10 verbunden. Beispielsweise kann vorgesehen sein, dass das Abschattungselement 14 mit dem Lichtbeeinflussungselement 10 derart verbunden ist, dass diese beiden Bauteile zusammen in einer Schwenkposition des Lichtbeeinflussungselements 10 ringförmig geschlossen um den mittleren Bereich 8_{M} des Lichtbündels 8 herum angeordnet sind. Im gezeigten Beispiel ist dies der Fall, wie insbesondere aus der in Fig. 3 gezeigten Draufsicht hervorgeht. Das Abschattungselement 14 kann dementsprechend bügelförmig gestaltet sein. Vorzugsweise ist das Abschattungselement 14 lediglich durch eine Rast- oder Klemmverbindung mit dem Lichtbeeinflussungselement 10 verbunden. Hierdurch ist die Montage der Außenleuchte erleichtert.

Eine weitergehend verbesserte Einstellmöglichkeit ist gegeben, wenn das Abschattungselement 14 relativ zu dem Lichtbeeinflussungselement 10 beweglich angeordnet ist, insbesondere linear verschiebbar, wie exemplarisch in Fig. 2 durch einen Doppelpfeil *D* angedeutet. Hierbei ist die Ausgestaltung bzw. Lagerung vorzugsweise derart, dass das Abschattungselement 10 in eine Richtung auf die Außenfläche 4 zu und von der Außenfläche 4 weg ermöglicht ist. Auf diese Weise lässt sich das Abschattungselement 14 in Abhängigkeit von der Schwenkstellung des Lichtbeeinflussungselements 10 besonders gut einstellen, um die oben genannte Blendung zu vermeiden.

Wie erwähnt, eignet sich die Außenleuchte besonders als eine Außenleuchte zur Beleuchtung einer Fensterlaibung eines Fensters, wobei die Außenleuchte dazu konzipiert bzw. ausgestaltet ist, auf dem entsprechenden Fenstersims montiert zu werden. Wird ein Gebäude mit mehreren bzw. vielen Fenstern auf diese Weise mit einer entsprechenden Anzahl von erfindungsgemäßen Außenleuchten beleuchtet, so ist dies mit Bezug auf den Energiebedarf im Vergleich zur Verwendung von Hochenergiestrahlern, die am Fuße der Gebäudefläche angeordnet sind und nach schräg oben auf die Fläche strahlen, vorteilhaft. Dies gilt insbesondere, wenn - wie erfindungsgemäß ermöglicht - mit jeweils einer entsprechenden Außenleuchte jeweils nur ein begrenzter Bereich ausgeleuchtet werden muss und außerdem die Lichtabgabe in spezieller Weise eingestellt und optimiert werden kann.

## Patentansprüche

1. Außenleuchte zur Beleuchtung einer Gebäudefläche, aufweisend
- ein Gehäuse (2) mit einer Außenfläche (4), die das Gehäuse (2) zu einem Außenraum (*A*) hin begrenzt,
- wenigstens eine LED, die innerhalb des Gehäuses (2) angeordnet ist,
- eine, in der Außenfläche (4) angeordnete Lichtabgabefläche (6) zur Abgabe eines durch die wenigstens eine LED erzeugten Lichts in Form eines Lichtbündels (8),
- ein Lichtbeeinflussungselement (10) zur räumlichen Einschränkung des Lichtbündels (8), wobei das Lichtbeeinflussungselement (10) relativ zu dem Gehäuse (2) um eine Schwenkachse (*S*) schwenkbar gelagert ist,
**dadurch gekennzeichnet,**
**dass** das Lichtbeeinflussungselement (10) an zwei gegenüberliegenden Seiten jeweils einen Schwenkarm (13) aufweist und dabei die Ausgestaltung derart ist, dass die Schwenkachse (S) durch die beiden Schwenkarme (13) verläuft, wobei die Außenleuchte weiterhin ein Abschattungselement (14) zur weitergehenden räumlichen Einschränkung des Lichtbündels (8) aufweist, und zwar auf einer, mit Bezug auf einen mittleren Bereich (8_{M}) des Lichtbündels (8), gegenüberliegenden Seite.

2. Außenleuchte nach Anspruch 1,
bei der das Lichtbeeinflussungselement (10) eine reflektierende Fläche (12) aufweist und das Lichtbeeinflussungselement (10) derart relativ zu dem Gehäuse (2) schwenkbar gelagert ist, dass in einer Schwenkposition die reflektierende Fläche (12) das Lichtbündel (8) zu der räumlichen Einschränkung trifft.

3. Außenleuchte nach Anspruch 1 oder 2,
bei der die reflektierende Fläche (12) Strukturelemente zur verbesserten Lichtbeeinflussung aufweist, beispielsweise Rillen und/oder Facetten.

4. Außenleuchte nach einem der vorhergehenden Ansprüche,
bei der das Gehäuse (2) länglich geformt ist und dabei vorzugsweise eine Längsachse (*L*) aufweist, die parallel zu der Schwenkachse (*S*) verläuft.

5. Außenleuchte nach einem der vorhergehenden Ansprüche,
weiterhin aufweisend
- wenigstens eine weitere Lichtabgabefläche (6'), die vorzugsweise analog zu der zuerst genannten Lichtabgabefläche (6) ausgebildet ist, wobei die zuerst genannte Lichtabgabefläche (6) und die wenigstens eine weitere Lichtabgabefläche (6') längs einer Geraden (*G*) angeordnet sind.

6. Außenleuchte nach Anspruch 5,
bei der die Gerade (*G*) parallel zu der Schwenkachse (S) verläuft.

7. Außenleuchte nach einem der vorhergehenden Ansprüche,
bei der das Abschattungselement (14) unmittelbar mit dem Lichtbeeinflussungselement (10) verbunden ist.

8. Außenleuchte nach einem der vorhergehenden Ansprüche,
bei der das Abschattungselement (14) relativ zu dem Lichtbeeinflussungselement (10) beweglich angeordnet ist.

9. Außenleuchte nach Anspruch 8,
bei der das Abschattungselement (10) linear verschiebbar gegenüber dem Lichtbeeinflussungselement (10) gelagert ist, insbesondere längs einer Richtung auf die Außenfläche (4) zu bzw. von der Außenfläche (4) weg.

## Claims

1. Outdoor luminaire for illuminating a building surface, comprising
- a housing (2) having an outer surface (4) which delimits the housing (2) towards an outer space (A),
- at least one LED, which is arranged inside the housing (2),
- a light emitting surface (6) arranged in the outer surface (4) for emitting a light generated by the at least one LED in the form of a light bundle (8),
- a light-influencing element (10) for spatial restriction of the light bundle (8), wherein the light-influencing element (10) is mounted to pivot about a pivot axis (S) relative to the housing (2),
**characterized in that**
the light-influencing element (10) has a respective pivoting arm (13) on two opposite sides, wherein the configuration is such that the pivot axis (S) runs through the pivot arms (13),
wherein the outdoor luminaire further comprises a shading member (14) for further confining the light bundle (8) spatially, on an opposite side with respect to a central region (8_{M}) of the light bundle (8).

2. Outdoor luminaire according to claim 1, wherein the light influencing element (10) has a reflecting surface (12), and the light influencing element (10) is pivotably mounted relative to the housing (2) so that, in a pivoting position, the reflecting surface (12) directs the light bundle (8) to the spatial limitation.

3. Outdoor luminaire according to claim 1 or 2, wherein the reflecting surface (12) has structural elements for improved light influencing, for example in the form of grooves and/or facets.

4. Outdoor luminaire according to one of the preceding claims, wherein the housing (2) is elongated and preferably has a longitudinal axis (L) which is parallel to the pivot axis (S).

5. Outdoor luminaire according to one of the preceding claims, further comprising
- at least one further light emitting surface (6'), which is preferably analogous to the first-mentioned light emitting surface (6), wherein the first-mentioned light emitting surface (6) and the at least one further light emitting surface (6') are arranged along a straight line (G),

6. Outdoor luminaire according to claim 5, wherein the straight line (G) runs parallel to the pivot axis (S).

7. Outdoor luminaire according to one of the preceding claims, wherein the shading element (14) is directly connected to the light influencing element (10).

8. Outdoor luminaire according to one of the preceding claims, wherein the shading element (14) is arranged to be movable relative to the light-influencing element (10).

9. Outdoor luminaire according to claim 8,
wherein the shading element (10) is mounted to be linearly displaceable with respect to the light-influencing element (10), in particular along a direction towards the outer surface (4) or away from the outer surface (4).

## Revendications

1. Luminaire extérieur pour l'éclairage d'une façade d'immeuble, comprenant
- un boîtier (2) avec une face extérieure (4) qui délimite le boîtier (2) par rapport à un espace externe (A),
- au moins une LED qui est disposée à l'intérieur du boîtier (2),
- une surface d'émission de lumière (6) disposée dans la surface extérieure (4) pour l'émission d'une lumière générée par l'au moins une LED sous la forme d'un faisceau lumineux (8),
- un élément de contrôle de la lumière (10) pour la limitation dans l'espace du faisceau lumineux (8), l'élément de contrôle de la lumière (10) étant logé de manière pivotante par rapport au boîtier (2) autour d'un axe de pivotement (S),
**caractérisé en ce que**
l'élément de contrôle de la lumière (10) comprend, au niveau de chaque côté opposé, un bras pivotant (13) et est conçu de façon à ce que l'axe de pivotement (S) s'étende à travers les deux bras pivotants (13), le luminaire extérieur comprenant en outre un élément d'ombrage (14) pour une limitation supplémentaire dans l'espace du faisceau lumineux (8), à savoir sur un côté opposé par rapport à une zone centrale (8_{M}) du faisceau lumineux (8).

2. Luminaire extérieur selon la revendication 1,
dans lequel l'élément de contrôle de la lumière (10) comprend une surface réfléchissante (12) et l'élément de contrôle de la lumière (10) est logé de manière pivotante par rapport au boîtier (2) de façon à ce que, dans une position de pivotement, la surface réfléchissante (12) rencontre le faisceau lumineux (8) afin de le limiter dans l'espace.

3. Luminaire extérieur selon la revendication 1 ou 2,
dans lequel la surface réfléchissante (12) comprend des éléments structurels pour un meilleur contrôle de la lumière, par exemple des rainures et/ou des facettes.

4. Luminaire extérieur selon l'une des revendications précédentes,
dans lequel le boîtier (2) présente une forme allongée et comprend de préférence un axe longitudinal (L) qui s'étend parallèlement à l'axe de pivotement (S).

5. Luminaire extérieur selon l'une des revendications précédentes, comprenant en outre
- au moins une surface d'émission de lumière supplémentaire (6') qui est conçue de préférence de manière analogue à la surface d'émission de lumière (6) mentionnée en premier, la surface d'émission de lumière (6) mentionnée en premier et l'au moins une surface d'émission de lumière supplémentaire (6') étant disposées le long d'une droite (G).

6. Luminaire extérieur selon la revendication 5,
dans lequel la droite (G) s'étend parallèlement à l'axe de pivotement (S).

7. Luminaire extérieur selon l'une des revendications précédentes,
dans lequel l'élément d'ombrage (14) est relié directement avec l'élément de contrôle de la lumière (10).

8. Luminaire extérieur selon l'une des revendications précédentes,
dans lequel l'élément d'ombrage (14) est disposé de manière mobile par rapport à l'élément de contrôle de la lumière (10).

9. Luminaire extérieur selon la revendication 8,
dans lequel l'élément d'ombrage (10) est logé de façon à coulisser de manière linéaire par rapport à l'élément de contrôle de la lumière (10), plus particulièrement en direction de la surface extérieure (4) ou de façon à s'éloigner de la surface extérieure (4).
